# EUROPÄISCHE PATENTSCHRIFT

(11) **EP 3 126 478 B1**
(45) Veröffentlichungstag und Bekanntmachung des Hinweises auf die Patenterteilung: **26.09.2018**
(21) Anmeldenummer: 15710819.2
(22) Anmeldetag: 20.03.2015
(51) Int. Cl.: C11D 3/22, C11D 3/37, C11D 3/382, C11D 3/50

(54) **VERWENDUNG VON POLYMEREN ZUR VERSTÄRKUNG DER DUFTSTOFFLEISTUNG**
USE OF POLYMERS FOR INCREASING THE FRAGRANCE PERFORMANCE
UTILISATION DES POLYMÈRES POUR RENFORCER LE POUVOIR PARFUMANT

(30) Priorität: 31.03.2014 DE 102014206064
(43) Veröffentlichungstag der Anmeldung: 08.02.2017
(73) Patentinhaber: Henkel AG & Co. KGaA, 40589 Düsseldorf (DE)
(72) Erfinder: MEINE, Georg, 40822 Mettmann (DE); BUNN, Ralf, 40223 Düsseldorf (DE)
(86) Internationale Anmeldenummer: PCT/EP2015/056010
(87) Internationale Veröffentlichungsnummer: WO 2015/150124

(56) Entgegenhaltungen:
- EP-A1- 0 323 532
- DE-A1-102005 062 358
- DE-A1-102005 062 648
- DE-U1-202006 019 521
- GB-A- 2 208 516
- US-A1- 2009 005 287
- US-A1- 2009 293 206
- US-A1- 2010 035 792

## Beschreibung

Die vorliegende Anmeldung richtet sich auf die Verwendung mindestens eines Polymers zur Verbesserung der Adsorption von Geruchsstoffen auf Textilien in einem Waschverfahren sowie ein Flüssigwaschmittel, das das mindestens eine Polymer und mindestens einen Geruchsstoff enthält, und ein Waschverfahren, in dem das mindestens eine Polymer verwendet wird.

Neben Bestandteilen, die die vollständige Entfernung von Anschmutzungen bewirken, enthalten Waschmittel zumeist Geruchsstoffe, die den Mitteln einen angenehmen Geruch verleihen und Schlechtgerüche olfaktorisch überdecken sollen. Ein möglichst angenehmer und lang anhaltender Geruch des gewaschenen Textilguts ist vom Verbraucher erwünscht. In herkömmlichen Flüssigwaschmitteln werden nur geringe Mengen der Geruchsstoffe auf das Textilgut übertragen, da ein Großteil dieser Stoffe durch Bestandteile des Mittels, wie beispielsweise Builder und Tenside, adsorbiert wird. Das gewaschene Textil ist daher wenig und nur für eine kurze Zeitdauer geruchsintensiv. Um die Geruchsintensität zu erhöhen, werden daher größere Mengen an Geruchsstoffen verwendet, was jedoch mit zusätzlichen Kosten verbunden ist. Es ist daher ein generelles Bestreben, die Adsorptionsfähigkeit von Geruchsstoffen auf Textilien zu verbessern.

Der vorliegenden Erfindung liegt daher die Aufgabe zugrunde, ein Waschmittel, das der gewaschenen Wäsche eine erhöhte Adsorptionsfähigkeit von Geruchsstoffen verleiht, bereitzustellen.

Überraschenderweise wurde festgestellt, dass die Adsorptionsfähigkeit von Geruchsstoffen auf gewaschenen Textilien erhöht wird und die Textilien länger nach diesem riechen, wenn in dem Waschvorgang ein Waschmittel verwendet wird, das mindestens ein Polymer enthält, das ausgewählt wird aus der Gruppe bestehend aus Polyvinylacetat-Polyalkylenglycol-Copolymer, Polyvinylpyrrolidon-Polyvinylimidazol-Copolymer, und einem Gemisch davon.

Die vorliegende Erfindung richtet sich daher auf die Verwendung von mindestens einem Polymer ausgewählt aus der Gruppe bestehend aus Polyvinylacetat-Polyalkylenglycol-Copolymer, Polyvinylpyrrolidon-Polyvinylimidazol-Copolymer, und einem Gemisch davon zur Verbesserung der Adsorption von Geruchsstoffen auf Textilien in einem Waschverfahren, in dem ein Flüssigwaschmittel verwendet wird, wobei das Flüssigwaschmittel das mindestens eine Polymer und mindestens einen Duftstoff enthält.

Durch den Einsatz des hierin beschriebenen Polymers wird die Adsorption von Geruchsstoffen auf dem gewaschenen Textilgut gesteigert. Diese Steigerung führt zu einem intensiveren und länger anhaltenden Geruch des Textils. Alternativ kann eine geringere Menge an Duftstoffen verwendet werden, um eine mit herkömmlichen Waschmitteln vergleichbare Geruchsintensität und -dauer zu erzielen.

Die Mittel können Waschmittel für Textilien, Teppiche oder Naturfasern sein. Zu den Flüssigwaschmitteln im Rahmen der Erfindung zählen ferner Waschhilfsmittel, die bei der manuellen oder maschinellen Textilwäsche zum eigentlichen Waschmittel zudosiert werden, um eine weitere Wirkung zu erzielen. Ferner zählen zu Waschmitteln im Rahmen der Erfindung auch Textilvor- und Nachbehandlungsmittel, also solche Mittel, mit denen das Wäschestück vor der eigentlichen Wäsche in Kontakt gebracht wird, beispielsweise zum Anlösen hartnäckiger Verschmutzungen, und auch solche Mittel, die in einem der eigentlichen Textilwäsche nachgeschalteten Schritt dem Waschgut weitere wünschenswerte Eigenschaften wie angenehmen Griff, Knitterfreiheit oder geringe statische Aufladung verleihen. Zu letztgenannten Mittel werden u.a. die Weichspüler gerechnet. In bevorzugten Ausführungsformen der Erfindung handelt es sich bei dem Mittel allerdings um ein Flüssig(voll)waschmittel.

Diese und weitere Aspekte, Merkmale und Vorteile der Erfindung werden für den Fachmann aus dem Studium der folgenden detaillierten Beschreibung und Ansprüche ersichtlich. Dabei kann jedes Merkmal aus einem Aspekt der Erfindung in jedem anderen Aspekt der Erfindung eingesetzt werden. Ferner ist es selbstverständlich, dass die hierin enthaltenen Beispiele die Erfindung beschreiben und veranschaulichen sollen, diese aber nicht einschränken und insbesondere die Erfindung nicht auf diese Beispiele beschränkt ist. Alle Prozentangaben sind, sofern nicht anders angegeben, Gewichts-%. Numerische Bereiche, die in dem Format "von x bis y" angegeben sind, schließen die genannten Werte ein. Wenn mehrere bevorzugte numerische Bereiche in diesem Format angegeben sind, ist es selbstverständlich, dass alle Bereiche, die durch die Kombination der verschiedenen Endpunkte entstehen, ebenfalls erfasst werden.

"Mindestens ein", wie hierin verwendet, bezieht sich auf 1 oder mehr, beispielsweise 1, 2, 3, 4, 5, 6, 7, 8, 9 oder mehr. Im Zusammenhang mit Bestandteilen der hierin beschriebenen Zusammensetzungen bezieht sich diese Angabe nicht auf die absolute Menge an Molekülen sondern auf die Art des Bestandteils. "Mindestens ein Polymer" bedeutet daher beispielsweise ein oder mehrere Polymere, d.h. eine oder mehrere verschiedene Arten von Polymeren. Zusammen mit Mengenangaben beziehen sich die Mengenangaben auf die Gesamtmenge der entsprechend bezeichneten Art von Bestandteil, wie bereits oben definiert.

Wie bereits oben erwähnt, sind die Polymer nach der Erfindung ausgewählt aus der Gruppe bestehend aus Polyvinylacetat-Polyalkylenglycol-Copolymer, Polyvinylpyrrolidon-Polyvinylimidazol-Copolymer, und einem Gemisch davon. Ohne an eine bestimmte Theorie gebunden zu sein, wird davon ausgegangen, dass die hierhin beschriebenen Polymere auf Grund ihrer dem Textilgut ähnlichen oder gleichen chemischen Zusammensetzung die Geruchsstoffe bereits im Flüssigwaschmittel adsorbieren können und auf das gewaschene Textilgut aufziehen. Des Weiteren wird die Oberfläche des Textils durch das Aufziehen der Polymere auf das Textilgut vergrößert, so dass dieses nun mehr Geruchsstoffe adsorbiert. Grundsätzlich können erfindungsgemäß alle dem Fachmann bekannten Polymere, die eine gleiche oder ähnliche chemische Zusammensetzung wie das behandelnde Textilgut aufweisen und/oder Polymere, die auf das Textil aufziehen können, verwendet werden.

Das **Polyvinylacetat-Polyalkylenglycol-Copolymer,** wie hierin beschrieben, ist ein Polymer, das mindestens ein Polyvinylacetat und mindestens ein Polyalkylenglycol enthält. Erfindungsgemäß kann dieses Copolymer als statistisches Copolymer vorliegen, in dem die Monomere statistisch verteilt sind, als Blockcopolymer, das aus längeren Sequenzen oder Blöcken jedes Monomers besteht, oder als Pfropfcopolymer. In einer bevorzugten Ausführungsform ist dieses Copolymer ein Pfropfpolymer erhältlich aus einem Rektionsgemisch, das mindestens ein Polyalkylenglycol und mindestens ein Vinylacetat enthält. Dabei kann das Copolymer ein Pfropfcopolymer aus Polyvinylacetat und Polyalkylenglycol sein, das erhältlich ist durch Pfropfen von mindestens einem Polyalkylenglycol mit einem Molekulargewicht von 200 bis 200.000 g/mol, vorzugsweise 5.000 bis 100.000 g/mol, mit einem Vinylacetat mit einem Molekulargewicht von 80 bis 200.000 g/mol, vorzugsweise 200 bis 100.000 g/mol, in einem Gewichtsverhältnis von 20 : 1 bis 1 : 20, vorzugsweise 10 : 1 bis 1 : 10, bevorzugt 5 : 1 bis 1 : 5) bzw. umgekehrt, d.h. das Polyalkylenglycol wird auf das Vinylacetat gepfropft. Im Allgemeinen weisen Pfropfcopolymerisate eine Hauptkette eines ersten Monomertyps, an die ein Monomer oder Polymer eines zweiten Typs angehängt bzw. "aufgepropft" ist. Diese Copolymerisate weisen dabei eine kammartige Form auf. Nach der Erfindung können als Polyalkylenglycol Polyethylenglycol, Polypropylenglycol und/oder Polybutylenglycol oder Gemische davon, vorzugsweise Polyethylenglycol verwendet werden. Das Polyalkenylglycol wie hierin beschrieben kann aber auch aus einem Gemisch aus verschiedenen Monomereinheiten erhalten werden, beispielsweise aus Ethylenoxid, Propylenoxid und Butylenoxid. Die Alkylenoxid-Einheiten können im Polymerisat statistisch verteilt sein oder in Form von Blöcken vorliegen, z.B. als Blockcopolymerisate aus Ethylenoxid und Propylenoxid, Blockcopolymerisate aus Ethylenoxid und Butylenoxid sowie Blockcopolymerisate aus Ethylenoxid, Propylenoxid und Butylenoxid. In einer bevorzugten Ausführungsform ist das Polyalkenylglycol Polyethylenglycol. In einer bevorzugten Ausführungsform stellt das Polyalkylenglycol die Hauptkette dar, auf die das Vinylacetat aufgepfropft wird. Daher wird in einer Ausführungsform das Polyalkenylglycol in einem ersten Polymerisationsschritt erhalten und in einem zweiten Polymerisationsschritt das Vinylacetat aufgepfropft. Die Polymerisation kann radikalisch oder auch photolytisch initiiert werden. Hierfür können alle dem Fachmann bekannten Radikalstarter, die dafür geeignet sind, verwendet werden. Im Allgemeinen zerfallen Radikalstarter unter bestimmten Bedingungen in Radikale und starten anschließend die Polymerisation. Die photolytische Polymerisation wird vorzugsweise durch energiereiche Bestrahlung des Reaktionsgemisches initiieren. Als Radikalstarter eignen sich alle dem Fachmann bekannten Initiatoren, vor allem organische Peroxide, wie beispielsweise Azobisisobutyronitril, Diacetylperoxid, Dibenzoylperoxid, Succinylperoxid, Ditertbutylperoxid, tert-Butylperbenzoat, Cumolhydroperoxid, Diisopropylperoxydicarbonat, Didecanoylperoxid, tert-Butylperisobutyrat, tert-Butylhydroperoxid sowie Gemischen davon. Die Polymerisation kann in dem Temperaturbereich von 50 bis 200°C erfolgen. Vorzugsweise wird die Pfropfcopolymerisation bei 70 bis 140°C vorgenommen. Sie kann auch unter Druck stattfinden. Die Pfropfcopolymerisation kann nach Art einer Lösungspolymerisation in einem Lösungsmittel durchgeführt werden, wie beispielsweise in Alkoholen, wie Methanol, Ethanol, n-Propanol, Isopropanol, n-Butanol, sek-Butanol, tert-Butanol, n-Hexanol und Cyclohexanol sowie Glycole, wie Propylenglycol, Ethylenglycol und Butylenglycol sowie die Methyl- oder Ethylether der zweiwertigen Alkohole sowie Dioxan. Somit kann das Polyalkylenylglycol sowohl als Lösungsmittel als auch als Edukt dienen. Vorzugsweise wird die Pfropfcopolymerisation in Wasser als Lösungsmittel durchgeführt. Bei dieser Herstellmethode können gegebenenfalls Zusätze enthalten sein, beispielsweise können Emulgatoren verwendet werden. Optional können die Pfropfcopolymerisate verseift werden, wodurch Vinylalkohol-Einheiten im Pfropfcopolymerisat erzeugt werden. Dies wird durch Zugabe einer Base, wie NaOH oder KOH, bzw. durch Zugabe von Säuren, und gegebenenfalls Erwärmen der Mischung vorgenommen. Wie bereits erwähnt kann nach der Erfindung das hierin beschriebene Polyvinylacetat-Polyalkylenglycol-Copolymer auch als statistisches Copolymer oder als Blockcopolymer vorliegen. Es können für diese statistischen Copolymere und Blockpolymere alle Angaben zum Molekulargewicht, Gewichtsverhältnis, Herstellungsverfahren, insbesondere hinsichtlich der Temperaturbedingungen, Lösungsmittel und Art des Herstellungsverfahrens, insbesondere hinsichtlich der Radikalstarters, und der Verseifung vom oben beschrieben Pfropfcopolymer auf diese Copolymertypen übertragen werden. Das Polyvinylacetat-Polyalkylenglycol-Copolymer ist gemäß der Erfindung für die Steigerung der Adsorptionsfähigkeit von Geruchsstoffen auf Textilien, die aus gleichen oder ähnlichen Verbindungen bestehen oder diese enthalten, besonders vorteilhaft.

Ein weiteres Polymer, das erfindungsgemäß eingesetzt werden kann, ist ein Polyvinylpyrrolidon-Polyvinylimidazol-Copolymer. Dieses Copolymer kann als statistisches Polymer, Blockcopolymer oder als Pfropfcopolymer vorliegen. Für dieses Copolymer können alle Angaben zum Molekulargewicht, Gewichtsverhältnis, Herstellungsverfahren, insbesondere hinsichtlich der Temperaturbedingungen, Lösungsmittel und Art des Herstellungsverfahrens, insbesondere hinsichtlich der Radikalstarter, und der Verseifung vom oben beschrieben Polyvinylacetat-Polyalkylenglycol-Copolymer auf das Polyvinylpyrrolidon-Polyvinylimidazol-Copolymer übertragen werden. Die molare Masse liegt vorzugsweise im Bereich von 200 bis 200.000 g/mol, vorzugsweise 5.000 bis 100.000 g/mol.

Es sei an dieser Stelle darauf hingewiesen, dass die Wahl des verwendeten Polymers von dem Textilgut, dessen Adsorptionsfähigkeit von Geruchsstoffen gesteigert werden soll, abhängt. Das Polymer sollte dabei eine chemische Zusammensetzung und Struktur aufweisen, die dem des Textils ähnlich oder gleich ist. Da Textilien oftmals mehr als einen Bestandteil aufweisen, können Polymergemische verwendet werden, die sich in den eingesetzten Mengen unterscheiden können. In einer bevorzugten Ausführungsform der vorliegenden Erfindung enthält das Flüssigwaschmittel bezogen auf sein Gesamtgewicht 0,001 bis 50 Gew.%, vorzugsweise 0,01 bis 10 Gew.%, bevorzugt 2 Gew.% des mindestens einen Polymers. Es sei an dieser Stelle darauf hingewiesen, dass das Flüssigwaschmittel mehrere der hierin beschriebenen Polymere enthalten kann. Dabei beziehen sich die obigen Mengenangaben dann aber auf die Gesamtmenge an Polymer in dem Waschmittel.

Der Geruchsstoff, dessen Adsorption auf den Textilien verbessert werden soll, ist direkt in dem Waschmittel enthalten. Der Geruchsstoff umfasst Duftstoffe natürlichen oder synthetischen Ursprungs, leicht flüchtiger Duftstoffe, höher siedender Duftstoffe, fester Duftstoffe und/oder haftfester Duftstoffe. Haftfeste Riechstoffe, die im Rahmen der vorliegenden Erfindung mit Vorteil einsetzbar sind, sind beispielsweise etherische Öle wie Angelikawurzelöl, Anisöl, Arnikablütenöl, Basilikumöl, Bayöl, Bergamottöl, Champacablütenöl, Edeltannenöl, Edeltannenzapfenöl, Elemiöl, Eukalyptusöl, Fenchelöl, Fichtennandelöl, Galbanumöl, Geraniumöl, Gingergrasöl, Guajakholzöl, Gurjunbalsamöl, Helichrysumöl, Ho-Öl, Ingweröl, Irisöl, Kajeputöl, Kalmusöl, Kamillenöl, Kampferöl, Kanagaöl, Kardamomenöl, Kassiaöl, Kiefernnadelöl, Kopaivabalsamöl, Korianderöl, Krauseminzeöl, Kümmelöl, Kuminöl, Lavendelöl, Lemon-grasöl, Limettenöl, Mandarinenöl, Melissenöl, Moschuskörneröl, Myrrhenöl, Nelkenöl, Neroliöl, Niaouliöl, Olibanumöl, Orangenöl, Origanumöl, Palmarosaöl, Patschuliöl, Perubalsamöl, Petitgrainöl, Pfefferöl, Pfefferminzöl, Pimentöl, Pine-Öl, Rosenöl, Rosmarinöl, Sandelholzöl, Sellerieöl, Spiköl, Sternanisöl, Terpentinöl, Thujaöl, Thymianöl, Verbenaöl, Vetiveröl, Wacholderbeeröl, Wermutöl, Wintergrünöl, Ylang-Ylang-Öl, Ysop-Öl, Zimtöl, Zimtblätteröl, Zitronellöl, Zitronenöl sowie Zypressenöl.

Aber auch höher siedende bzw. feste Riechstoffe natürlichen oder synthetischen Ursprungs können im Rahmen der vorliegenden Erfindung als haftfeste Riechstoffe bzw. Riechstoffgemische, also Duftstoffe eingesetzt werden. Zu diesen Verbindungen zählen die nachfolgend genannten Verbindungen sowie Mischungen aus diesen: Ambrettolid, α-Amylzimtaldehyd, Anethol, Anisaldehyd, Anisalkohol, Anisol, Anthranilsäuremethylester, Acetophenon, Benzylaceton, Benzaldehyd, Benzoesäureethylester, Benzophenon, Benzylalkohol, Benzylacetat, Benzylbenzoat, Benzylformiat, Benzylvalerianat, Borneol, Bornylacetat, α-Bromstyrol, n-Decylaldehyd, n-Dodecylalde-hyd, Eugenof, Eugenolmethylether, Eukalyptol, Farnesol, Fenchon, Fenchylacetat, Geranylacetat, Geranylformiat, Heliotropin, Heptincarbonsäuremethylester, Heptaldehyd, Hydrochinon- Dimethylether, Hydroxyzimtaldehyd, Hydroxyzimtalkohol, Indol, Iron, Isoeugenol, Isoeugenolmethylether, Isosafrol, Jasmon, Kampfer, Karvakrol, Karvon, p-Kresol-methylether, Cumarin, p-Methoxyacetophenon, Methyl-n-amylketon, Methylanthranil-säure-methylester, p-Methylacetophenon, Methylchavikol, p-Methyl-chinolin, Methyl-β-naphthylketon, Methyl-n-nonylacetaldehyd, Methyl-n-nonylketon, Muskon, β-Naphtholethylether, β-Naphtholmethylether, Nerol, Nitrobenzol, n-Nonylaldehyd, Nonylakohol, n-Octylaldehyd, p-Oxy-Acetophenon, Pentadekanolid, β-Phenylethylalkohol, Phenylacetaldehyd-Dimethylacetal, Phenylessigsäure, Pulegon, Safrol, Salicylsäureisoamylester, Salicylsäuremethy-Iester, Salicylsäurehexylester, Salicylsäurecyclohexylester, Santalol, Skatol, Terpineol, Thymen, Thymol, γ-Undelacton, Vanilin, Veratrumaldehyd, Zimtaldehyd, Zimtalkohol, Zimtsäure, Zimtsäureethylester, Zimtsäurebenzylester.

Zu den leichter flüchtigen Duftstoffen zählen insbesondere die niedriger siedenden Riechstoffe natürlichen oder synthetischen Ursprung, die allein oder in Mischungen eingesetzt werden können. Beispiele für leichter flüchtige Duftstoffe sind Alkylisothiocyanate (Alkylsenföle), Butandion, Limonen, Linalool, Linaylacetat und -Propionat, Menthol, Menthon, Methyl-n-heptenon, Phellandren, Phenylacetaldehyd, Terpinylacetat, Zitral, Zitronellal.

Das Waschmittel kann vorteilhafterweise anionische und/oder nichtionische Tenside enthalten.

Geeignete anionische Tenside umfassen, ohne darauf beschränkt zu sein, Alkylbenzolsulfonate, Olefinsulfonate, Alkansulfonate, Fettalkoholsulfate, Fettalkoholethersulfate oder eine Mischung aus zwei oder mehr dieser anionischen Tenside. Von diesen anionischen Tensiden sind Alkylbenzolsulfonate, Fettalkoholethersulfate und Mischungen daraus besonders bevorzugt. Weitere geeignete anionische Tenside sind Seifen, d.h. Salze von Fettsäuren, insbesondere die Na- oder K-Salze von Fettsäuren mit 12 bis 16 C-Atomen. Seifen können sich insbesondere vorteilhaft auf die Kaltwaschleistung auswirken.

Als Tenside vom Sulfonat-Typ kommen dabei vorzugsweise Alkylbenzolsulfonate, Olefinsulfonate, d.h. Gemische aus Alken- und Hydroxyalkansulfonaten sowie Disulfonaten, wie man sie beispielsweise aus Monoolefinen mit 12 bis 18 C-Atomen und end- oder innenständiger Doppelbindung durch Sulfonieren mit gasförmigem Schwefeltrioxid und anschließende alkalische oder saure Hydrolyse der Sulfonierungsprodukte erhält, in Betracht. Geeignet sind auch Alkansulfonate mit 12 bis 18 C-Atomen und die Ester von α-Sulfofettsäuren (Estersulfonate), zum Beispiel die α-sulfonierten Methylester der hydrierten Kokos-, Palmkern- oder Talgfettsäuren.

Alkylbenzolsulfonate sind vorzugsweise ausgewählt aus linearen oder verzweigten Alkylbenzolsulfonaten der Formel in der R' und R" unabhängig H oder Alkyl sind und zusammen 9 bis 19, vorzugsweise 9 bis 15 und insbesondere 9 bis 13 C-Atome enthalten. Ein ganz besonders bevorzugter Vertreter ist Natriumdodecylbenzylsulfonat.

Als Alk(en)ylsulfate werden die Salze der Schwefelsäurehalbester der Fettalkohole mit 12 bis 18 C-Atomen, beispielsweise aus Kokosfettalkohol, Talgfettalkohol, Lauryl-, Myristyl-, Cetyl- oder Stearylalkohol oder der Oxo-Alkohole mit 10 bis 20 C-Atomen und diejenigen Halbester sekundärer Alkohole dieser Kettenlängen bevorzugt. Aus waschtechnischem Interesse sind die Alkylsulfate mit 12 bis 16 C-Atomen und Alkylsulfate mit 12 bis 15 C-Atomen sowie Alkylsulfate mit 14 oder 15 C-Atomen bevorzugt. Auch 2,3-Alkylsulfate sind geeignete anionische Tenside.

Auch Alkylethersulfate mit der Formel

R¹-O-(AO)ₙ-SO₃⁻X⁺

sind geeignet. In dieser Formel steht R¹ für einen linearen oder verzweigten, substituierten oder unsubstituierten Alkylrest, vorzugsweise für einen linearen, unsubstituierten Alkylrest, besonders bevorzugt für einen Fettalkoholrest. Bevorzugte Reste R¹ sind ausgewählt aus Decyl-, Undecyl-, Dodecyl-, Tridecyl-, Tetradecyl, Pentadecyl-, Hexadecyl-, Heptadecyl-, Octadecyl-, Nonadecyl-, Eicosylresten und deren Mischungen, wobei die Vertreter mit gerader Anzahl an C-Atomen bevorzugt sind. Besonders bevorzugte Reste R¹ sind abgeleitet von Fettalkoholen mit 12 bis 18 C-Atomen, beispielsweise von Kokosfettalkohol, Talgfettalkohol, Lauryl-, Myristyl-, Cetyl- oder Stearylalkohol oder von Oxoalkoholen mit 10 bis 20 C-Atomen.

AO steht für eine Ethylenoxid- (EO) oder Propylenoxid- (PO) Gruppierung, vorzugsweise für eine Ethylenoxidgruppierung. Der Index n steht für eine ganze Zahl von 1 bis 50, vorzugsweise von 1 bis 20 und insbesondere von 2 bis 10. Ganz besonders bevorzugt steht n für die Zahlen 2, 3, 4, 5, 6, 7 oder 8. X⁺ steht für ein einwertiges Kation oder den n-ten Teil eines n-wertigen Kations, bevorzugt sind dabei die Alkalimetallionen und darunter Na⁺ oder K⁺, wobei Na⁺ äußerst bevorzugt ist. Weitere Kationen X⁺ können ausgewählt sein aus NH4⁺, ½ Zn²⁺,½ Mg²⁺,½ Ca²⁺,½ Mn²⁺, und deren Mischungen.

Besonders bevorzugte Waschmittel enthalten ein Alkylethersulfat ausgewählt aus Fettalkoholethersulfaten der Formel mit k = 11 bis 19, n = 2, 3, 4, 5, 6, 7 oder 8. Ganz besonders bevorzugte Vertreter sind Na Fettalkoholethersulfate mit 12 bis 14 C-Atomen und 2 EO (k = 11-13, n = 2 in Formel A-1). Der angegebenen Ethoxylierungsgrad stellt einen statistischen Mittelwert dar, der für ein spezielles Produkt eine ganze oder eine gebrochene Zahl sein kann. Die angegebenen Alkoxylierungsgrade stellen statistische Mittelwerte dar, die für ein spezielles Produkt eine ganze oder eine gebrochene Zahl sein können. Bevorzugte Alkoxylate/Ethoxylate weisen eine eingeengte Homologenverteilung auf (narrow range ethoxylates, NRE).

Die anionischen Tenside einschließlich der Fettsäureseifen können in Form ihrer Natrium-, Kalium- oder Magnesium- oder Ammoniumsalze vorliegen. Vorzugsweise liegen die anionischen Tenside in Form ihrer Natriumsalze und/oder Ammoniumsalze vor. Zur Neutralisation einsetzbare Amine sind vorzugsweise Cholin, Triethylamin, Monoethanolamin, Diethanolamin, Triethanolamin, Methylethylamin oder eine Mischung daraus, wobei Monoethanolamin bevorzugt ist.

In verschiedenen Ausführungsformen wird mindestens ein nichtionisches Tensids verwendet.

Geeignete nichtionische Tenside umfassen alkoxylierte Fettalkohole, alkoxylierte Oxo-Alkohole, alkoxylierte Fettsäurealkylester, Fettsäureamide, alkoxylierte Fettsäureamide, Polyhydroxyfettsäureamide, Alkylphenolpolyglycolether, Aminoxide, Alkyl(poly)glucoside und Mischungen daraus.

Bevorzugte Waschmittel enthalten mindestens ein Fettalkoholalkoxylat der Formel

R²-O-(AO)ₘ-H,

in der
R² für einen linearen oder verzweigten, substituierten oder unsubstituierten Alkylrest,
AO für eine Ethylenoxid- (EO) oder Propylenoxid- (PO) Gruppierung,
m für ganze Zahlen von 1 bis 50 stehen.

In der vorstehend genannten Formel steht R² für einen linearen oder verzweigten, substituierten oder unsubstituierten Alkylrest, vorzugsweise für einen linearen, unsubstituierten Alkylrest, besonders bevorzugt für einen Fettalkoholrest. Bevorzugte Reste R² sind ausgewählt aus Decyl-, Undecyl-, Dodecyl-, Tridecyl-, Tetradecyl, Pentadecyl-, Hexadecyl-, Heptadecyl-, Octadecyl-, Nonadecyl-, Eicosylresten und deren Mischungen, wobei die Vertreter mit gerader Anzahl an C-Atomen bevorzugt sind. Besonders bevorzugte Reste R² sind abgeleitet von Fettalkoholen mit 12 bis 18 C-Atomen, beispielsweise von Kokosfettalkohol, Talgfettalkohol, Lauryl-, Myristyl-, Cetyl- oder Stearylalkohol oder von Oxoalkoholen mit 10 bis 20 C-Atomen.

AO steht für eine Ethylenoxid- (EO) oder Propylenoxid- (PO) Gruppierung, vorzugsweise für eine Ethylenoxidgruppierung. Der Index m steht für eine ganze Zahl von 1 bis 50, vorzugsweise von 1 bis 20 und insbesondere von 2 bis 10. Ganz besonders bevorzugt steht m für die Zahlen 2, 3, 4, 5, 6, 7 oder 8.

Zusammenfassend sind besonders bevorzugte Fettalkoholalkoxylate solche der Formel mit k = 11 bis 19, m = 2, 3, 4, 5, 6, 7 oder 8. Ganz besonders bevorzugte Vertreter sind Fettalkohole mit 12 bis 18 C-Atomen und 7 EO (k = 11-17, m = 7 in Formel C-1).

Als Aminoxid sind prinzipiell alle im Stand der Technik für diese Zwecke etablierten Aminoxide also Verbindungen, die die Formel R¹R²R³NO aufweisen, worin jedes R¹, R² und R³ unabhängig von den anderen eine gegebenenfalls substituierte Kohlenwasserstoffkette mit 1 bis 30 C-Atomen ist, einsetzbar. Besonders bevorzugt eingesetzte Aminoxide sind solche in denen R¹ Alkyl mit 12 bis 18 C-Atomen und R² und R³ jeweils unabhängig Alkyl mit 1 bis 4 C-Atomen sind, insbesondere Alkyldimethylaminoxide mit 12 bis 18 C-Atomen. Beispielhafte Vertreter geeigneter Aminoxide sind N-Kokosalkyl-N,N-dimethylaminoxid, N-Talgalkyl-N,N-dihydroxyethylaminoxid, Myristyl-/Cetyldimethylaminoxid oder Lauryldimethylaminoxid.

In verschiedenen Ausführungsformen der Erfindung wird mindestens ein anionisches Tensid, insbesondere ein Alkylbenzolsulfonat und/oder ein Alkylethersulfat, und mindestens ein weiteres nichtionisches Tensid, insbesondere ein Fettalkoholethoxylat, verwendet.

Bevorzugte Waschmittel enthalten bezogen auf die Gesamtmenge des Waschmittels 2 bis 15 Gew.%, bevorzugt 5 bis 12,5 Gew.% Alkylethersulfat(e), insbesondere Fettalkoholethersulfat(e) und/oder 2,5 bis 15 Gew.%, bevorzugt 5 bis 10 Gew.% Alkylbenzolsulfonat(e), insbesondere Alkylbenzolsulfonat(e) mit 9 bis 13 C-Atomen.

Weiter bevorzugte Waschmittel enthalten bezogen auf die Gesamtmenge des Waschmittels 1 bis 15 Gew.%, vorzugsweise 2 bis 14 Gew.%, weiter bevorzugt 2,5 bis 13 Gew.%, noch weiter bevorzugt 3 bis 10 Gew.% und insbesondere 4 bis 9 Gew.% Fettalkoholethoxylat(e).

In verschiedenen Ausführungsformen beträgt die Gesamtmenge an nichtionischen Tensiden, bezogen auf das Gewicht des Waschmittels 2 bis 15 Gew.%, vorzugsweise 5 bis 10 Gew.%.

In verschiedenen Ausführungsformen enthalten die Waschmittel Alkylbenzolsulfonate, Alkylethersulfate und Fettalkoholethoxylate, vorzugsweise in den oben angegebenen Mengen.

Es hat sich für die Kaltwaschleistung als vorteilhaft erwiesen, wenn die Waschmittel zusätzlich Seife(n) enthalten. Bevorzugte Waschmittel sind daher dadurch gekennzeichnet, dass sie - bezogen auf ihr Gewicht - 0,25 bis 15 Gew.%, vorzugsweise 0,5 bis 12,5 Gew.%, weiter bevorzugt 1 bis 10 Gew.%, noch weiter bevorzugt 1,5 bis 7,5 Gew.% und insbesondere 2 bis 6 Gew.% Seife(n) enthalten. Besonders bevorzugt sind Seifen von C₁₂-C₁₈ Fettsäuren.

Zusätzlich kann das Waschmittel weitere Inhaltsstoffe enthalten, die die anwendungstechnischen und/oder ästhetischen Eigenschaften des Waschmittels weiter verbessern. Im Rahmen der vorliegenden Erfindung enthält das Waschmittel vorzugsweise zusätzlich einen oder mehrere Stoffe aus der Gruppe der Enzyme, Bleichmittel, Komplexbildner, Gerüststoffe, Elektrolyte, nichtwässrigen Lösungsmittel, pH-Stellmittel, weitere Geruchsstoffe, Parfümträger, Fluoreszenzmittel, Farbstoffe, Hydrotrope, Schauminhibitoren, Silikonöle, Antiredepositionsmittel, Vergrauungsinhibitoren, Einlaufverhinderer, Knitterschutzmittel, Farbübertragungsinhibitoren, antimikrobiellen Wirkstoffe, Germizide, Fungizide, Antioxidantien, Konservierungsmittel, Korrosionsinhibitoren, Antistatika, Bittermittel, Bügelhilfsmittel, Phobier- und Imprägniermittel, Quell- und Schiebefestmittel, weichmachenden Komponenten sowie UV-Absorber.

Das Waschmittel enthält vorzugsweise mindestens ein Enzym. Prinzipiell sind diesbezüglich alle im Stand der Technik für diese Zwecke etablierten Enzyme einsetzbar. Vorzugsweise handelt es sich um eines oder mehrere Enzyme, die in einem Waschmittel eine katalytische Aktivität entfalten können, insbesondere eine Protease, Amylase, Lipase, Cellulase, Hemicellulase, Mannanase, Pektin-spaltendes Enzym, Tannase, Xylanase, Xanthanase, β-Glucosidase, Carrageenase, Perhydrolase, Oxidase, Oxidoreduktase sowie deren Gemische. Bevorzugte hydrolytische Enzyme umfassen insbesondere Proteasen, Amylasen, insbesondere α-Amylasen, Cellulasen, Lipasen, Hemicellulasen, insbesondere Pectinasen, Mannanasen, β-Glucanasen, sowie deren Gemische. Besonders bevorzugt sind Proteasen, Amylasen und/oder Lipasen sowie deren Gemische und ganz besonders bevorzugt sind Proteasen. Diese Enzyme sind im Prinzip natürlichen Ursprungs; ausgehend von den natürlichen Molekülen stehen für den Einsatz in Waschmitteln verbesserte Varianten zur Verfügung, die entsprechend bevorzugt eingesetzt werden.

Die einzusetzenden Enzyme können ferner zusammen mit Begleitstoffen, etwa aus der Fermentation, oder mit Stabilisatoren konfektioniert sein.

Als Bleichmittel können alle Stoffe dienen, die durch Oxidation, Reduktion oder Adsorption Farbstoffe zerstören bzw. aufnehmen und dadurch Materialien entfärben. Dazu gehören unter anderem hypohalogenithaltige Bleichmittel, Wasserstoffperoxid, Perborat, Percarbonat, Peroxoessigsäure, Diperoxoazelainsäure, Diperoxododecandisäure und oxidative Enzymsysteme.

Als Gerüststoffe, die in dem Waschmittel enthalten sein können, sind insbesondere Silikate, Aluminiumsilikate (insbesondere Zeolithe), Carbonate, Salze organischer Di- und Polycarbonsäuren sowie Mischungen dieser Stoffe zu nennen.

Organische Gerüststoffe, welche in dem Waschmittel vorhanden sein können, sind beispielsweise die in Form ihrer Natriumsalze einsetzbaren Polycarbonsäuren, wobei unter Polycarbonsäuren solche Carbonsäuren verstanden werden, die mehr als eine Säurefunktion tragen. Beispielsweise sind dies Citronensäure, Adipinsäure, Bernsteinsäure, Glutarsäure, Äpfelsäure, Weinsäure, Maleinsäure, Fumarsäure, Zuckersäuren, Aminocarbonsäuren, sowie Mischungen aus diesen. Bevorzugte Salze sind die Salze der Polycarbonsäuren wie Citronensäure, Adipinsäure, Bernsteinsäure, Glutarsäure, Weinsäure, Zuckersäuren und Mischungen aus diesen.

Als Gerüststoffe sind weiter polymere Polycarboxylate geeignet. Dies sind beispielsweise die Alkalimetallsalze der Polyacrylsäure oder der Polymethacrylsäure, zum Beispiel solche mit einer relativen Molekülmasse von 600 bis 750.000 g/mol.

Geeignete Polymere sind insbesondere Polyacrylate, die bevorzugt eine Molekülmasse von 1.000 bis 15.000 g/mol aufweisen. Aufgrund ihrer überlegenen Löslichkeit können aus dieser Gruppe wiederum die kurzkettigen Polyacrylate, die Molmassen von 1.000 bis 10.000 g/mol, und besonders bevorzugt von 1.000 bis 5.000 g/mol, aufweisen, bevorzugt sein.

Geeignet sind weiterhin copolymere Polycarboxylate, insbesondere solche der Acrylsäure mit Methacrylsäure und der Acrylsäure oder Methacrylsäure mit Maleinsäure. Zur Verbesserung der Wasserlöslichkeit können die Polymere auch Allylsulfonsäuren, wie Allyloxybenzolsulfonsäure und Methallylsulfonsäure, als Monomer enthalten.

In flüssigen Waschmitteln werden bevorzugt lösliche Gerüststoffe, wie beispielsweise Citronensäure, oder Acrylpolymere mit einer Molmasse von 1.000 bis 5.000 g/mol eingesetzt.

Bevorzugte Waschmittel sind flüssig und enthalten vorzugsweise Wasser als Hauptlösungsmittel. Dabei ist es bevorzugt, dass das Waschmittel mehr als 5 Gew.%, bevorzugt mehr als 15 Gew.% und insbesondere bevorzugt mehr als 25 Gew.%, jeweils bezogen auf die Gesamtmenge an Waschmittel, Wasser enthält. Besonders bevorzugte flüssige Waschmittel enthalten - bezogen auf ihr Gewicht - 5 bis 90 Gew.%, bevorzugt 10 bis 85 Gew.%, besonders bevorzugt 25 bis 75 Gew.% und insbesondere 35 bis 65 Gew.% Wasser. Alternativ kann es sich bei den Waschmitteln um wasserarme bis wasserfreie Waschmittel handeln, wobei der Gehalt an Wasser in einer bevorzugten Ausführungsform weniger als 10 Gew.% und mehr bevorzugt weniger als 8 Gew.%, jeweils bezogen auf das gesamte flüssige Waschmittel, beträgt.

Daneben können dem Waschmittel nichtwässrige Lösungsmittel zugesetzt werden. Geeignete nichtwässrige Lösungsmittel umfassen ein- oder mehrwertige Alkohole, Alkanolamine oder Glycolether, sofern sie im angegebenen Konzentrationsbereich mit Wasser mischbar sind. Vorzugsweise werden die Lösungsmittel ausgewählt aus Ethanol, n-Propanol, i-Propanol, Butanolen, Glycol, Propandiol, Butandiol, Methylpropandiol, Glycerin, Diglycol, Propyldiglycol, Butyldiglycol, Hexylenglycol, Ethylenglycolmethylether, Ethylenglycolethylether, Ethylenglycolpropylether, Ethylenglycolmono-n-butylether, Diethylenglycolmethylether, Diethylenglycolethylether, Propylenglycolmethylether, Propylenglycolethylether, Propylenglycolpropylether, Dipropylenglycolmonomethylether, Dipropylenglycolmonoethylether, Methoxytriglycol, Ethoxytriglycol, Butoxytriglycol, 1-Butoxyethoxy-2-propanol, 3-Methyl-3-methoxybutanol, Propylen-glycol-t-butylether, Di-n-octylether sowie Mischungen dieser Lösungsmittel. Es ist allerdings bevorzugt, dass das Waschmittel einen Alkohol, insbesondere Ethanol und/oder Glycerin, in Mengen zwischen 0,5 und 5 Gew.%, bezogen auf das gesamte Waschmittel enthält.

Die hierin beschriebenen Waschmittel, insbesondere die beschriebenen wasserarmen bis wasserfreien flüssigen Waschmittel, können in eine wasserlösliche Umhüllung gefüllt werden und somit Bestandteil einer wasserlöslichen Verpackung sein. Ist das Waschmittel in einer wasserlöslichen Umhüllung verpackt, ist es bevorzugt, dass der Gehalt an Wasser weniger als 10 Gew.%, bezogen auf das gesamte Waschmittel, beträgt und dass anionischen Tenside, falls vorhanden, in Form ihrer Ammoniumsalze vorliegen.

Die Neutralisation mit Aminen führt, anders als bei Basen wie NaOH oder KOH, nicht zu Bildung von Wasser. Somit können wasserarme Waschmittel hergestellt werden, die direkt für die Verwendung in wasserlöslichen Umhüllungen geeignet sind.

Eine wasserlösliche Verpackung enthält neben dem Waschmittel eine wasserlösliche Umhüllung. Die wasserlösliche Umhüllung wird vorzugsweise durch ein wasserlösliches Folienmaterial gebildet.

Solche wasserlöslichen Verpackungen können entweder durch Verfahren des vertikalen Formfüllversiegelns (VFFS) oder Warmformverfahren hergestellt werden.

Das Warmformverfahren schließt im Allgemeinen das Formen einer ersten Lage aus einem wasserlöslichen Folienmaterial zum Bilden von Ausbuchtungen zum Aufnehmen einer Zusammensetzung darin, Einfüllen der Zusammensetzung in die Ausbuchtungen, Bedecken der mit der Zusammensetzung gefüllten Ausbuchtungen mit einer zweiten Lage aus einem wasserlöslichen Folienmaterial und Versiegeln der ersten und zweiten Lagen miteinander zumindest um die Ausbuchtungen herum ein.

Die wasserlösliche Umhüllung wird vorzugsweise aus einem wasserlöslichen Folienmaterial ausgewählt aus der Gruppe, bestehend aus Polymeren oder Polymergemischen gebildet. Die Umhüllung kann aus einer oder aus zwei oder mehr Lagen aus dem wasserlöslichen Folienmaterial gebildet werden. Das wasserlösliche Folienmaterial der ersten Lage und der weiteren Lagen, falls vorhanden, kann gleich oder unterschiedlich sein.

Die wasserlösliche Verpackung, umfassend das Waschmittel und die wasserlösliche Umhüllung, kann eine oder mehr Kammern aufweisen. Das flüssige Waschmittel kann in einer oder mehreren Kammern, falls vorhanden, der wasserlöslichen Umhüllung enthalten sein. Die Menge an flüssigem Waschmittel entspricht vorzugsweise der vollen oder halben Dosis, die für einen Waschgang benötigt wird.

Es ist bevorzugt, dass die wasserlösliche Umhüllung Polyvinylalkohol oder ein Polyvinylalkoholcopolymer enthält.

Geeignete wasserlösliche Folien zur Herstellung der wasserlöslichen Umhüllung basieren bevorzugt auf einem Polyvinylalkohol oder einem Polyvinylalkoholcopolymer, dessen Molekulargewicht im Bereich von 10.000 bis 1.000.000 g/mol, vorzugsweise von 20.000 bis 500.000 g/mol, besonders bevorzugt von 30.000 bis 100.000 g/mol und insbesondere von 40.000 bis 80.000 g/mol liegt.

Ein zur Herstellung der wasserlöslichen Umhüllung geeignetes Folienmaterial kann zusätzlich Polymere, ausgewählt aus der Gruppe umfassend Acrylsäure-haltige Polymere, Polyacrylamide, Oxazolin-Polymere, Polystyrolsulfonate, Polyurethane, Polyester, Polyether Polymilchsäure, und/oder Mischungen der vorstehenden Polymere, zugesetzt sein.

Bevorzugte Polyvinylalkoholcopolymere umfassen neben Vinylalkohol Dicarbonsäuren als weitere Monomere. Geeignete Dicarbonsäure sind Itaconsäure, Malonsäure, Bernsteinsäure und Mischungen daraus, wobei Itaconsäure bevorzugt ist.

Ebenso bevorzugte Polyvinylalkoholcopolymere umfassen neben Vinylalkohol eine ethylenisch ungesättige Carbonsäure, deren Salz oder deren Ester. Besonders bevorzugt enthalten solche Polyvinylalkoholcopolymere neben Vinylalkohol Acrylsäure, Methacrylsäure, Acrylsäureester, Methacrylsäureester oder Mischungen daraus.

Geeignete wasserlösliche Folien zum Einsatz in den Umhüllungen der wasserlöslichen Verpackungen gemäß der Erfindung sind Folien, die von der Firma MonoSol LLC beispielsweise unter der Bezeichnung M8630, C8400 oder M8900 vertrieben werden. Andere geeignete Folien umfassen Folien mit der Bezeichnung Solublon® PT, Solublon® GA, Solublon® KC oder Solublon® KL von der Aicello Chemical Europe GmbH oder die Folien VF-HP von Kuraray.

Die wasserlöslichen Verpackungen können eine im Wesentlichen formstabile kugelförmige und kissenförmige Ausgestaltung mit einer kreisförmigen, elliptischen, quadratischen oder rechteckigen Grundform aufweisen.

Die wasserlösliche Verpackung kann eine oder mehrere Kammern zur Bevorratung eines oder mehrerer Mittel aufweisen. Weist die wasserlösliche Verpackung zwei oder mehr Kammern auf, enthält mindestens eine Kammer ein flüssiges Waschmittel. Die weiteren Kammern können jeweils ein festes oder ein flüssiges Waschmittel enthalten.

Des Weiteren ist hierin ein Waschverfahren beschrieben umfassend die Verfahrensschritte
(a) Bereitstellen einer Waschlösung umfassend ein Flüssigwaschmittel wie hierin beschrieben, und
(b) In Kontakt bringen eines Textils mit der Waschlösung gemäß (a).

Verfahren zur Reinigung von Textilien zeichnen sich im allgemeinen dadurch aus, dass in mehreren Verfahrensschritten verschiedene reinigungsaktive Substanzen auf das Reinigungsgut aufgebracht und nach der Einwirkzeit abgewaschen werden, oder dass das Reinigungsgut in sonstiger Weise mit einem Waschmittel oder einer Lösung dieses Mittels behandelt wird.

In den beschriebenen Waschverfahren werden in verschiedenen Ausführungsformen der Erfindung Temperaturen von 50°C oder weniger, beispielsweise 30°C oder weniger, eingesetzt. Diese Temperaturangaben beziehen sich auf die in den Waschschritten eingesetzten Temperaturen.

Alle Sachverhalte, Gegenstände und Ausführungsformen, die für die Waschmittel beschrieben sind, sind auch auf das Waschverfahren sowie die Verwendung anwendbar und umgekehrt.

### Beispiel:

1 g einer Lösung, die aus 1 Gew.% ionischem Tensid, 0,1 Gew.% Fungiziden, 0,5 Gew.% Geruchsstoff, 2 Gew.% des Polymers und 96,4 Gew.% Wasser bestand, wurde mit Wasser auf ein Volumen von 1.500 mL verdünnt und 3 Minuten lang gerührt. Als Standard wurde eine Referenz ohne Polymerzusatz verwendet. Anschließend wurde Baumwolle (WfK 10-A Größe ca.: 25 * 19 cm) in die Lösung gegeben und die Baumwolle 30 Minuten darin gerührt. Die Baumwolle wurde daraufhin 2 x mit jeweils 1.500 mL gewaschen und anschließend von Probanden auf Geruch im feuchten Zustand, unmittelbar nach der Wäsche (Tabelle 2) und 24 Stunden nach der Wäsche (Tabelle 3) untersucht. Polymere 3-4 sind erfindungsgemäße Polymere. Polymere 1-2, 5-7 sind nicht erfindungsgemäße Polymere.
Polymer 1: HPMC
Polymer 2: Na-CMC
Polymer 3: PVA-PEG-Copolymer
Polymer 4: Vinylpyrrolidon-Vinylimidazol-Copolymer
Polymer 5: CMC
Polymer 6: Quaternierte HEC
Polymer 7: Polyester PPT

**Tabelle 1: Riechtest des frisch gewaschenen, feuchten Textilguts**

| Polymer | - | 1 | 2 | 7 | 3 | 4 | 5 | 6 |
|---|---|---|---|---|---|---|---|---|
| Person 1 | 3 | 4 | 5 | 4 | 4 | 6 | 6 | 10 |
| Person 2 | 4 | 5 | 5 | 5 | 5 | 5 | 5 | 8 |
| Person 3 | 4 | 5 | 4 | 6 | 7 | 8 | 8 | 10 |
| Person 4 | 4 | 5 | 6 | 3 | 4 | 3 | 4 | 5 |
| Person 5 | 3 | 4 | 4 | 3 | 3 | 3 | 4 | 5 |
| Person 6 | 7 | 6 | 8 | 6 | 10 | 7 | 7 | 6 |
| Person 7 | 7 | 7 | 8 | 8 | 6 | 5 | 4 | 6 |
| Person 8 | 4 | 4 | 2 | 2 | 3 | 3 | 6 | 8 |
| Person 9 | 3 | 6 | 4 | 6 | 5 | 5 | 6 | 10 |
| Person 10 | 4 | 4 | 5 | 6 | 6 | 6 | 7 | 10 |
| Mittelwert | 4,3 | 5,0 | 5,1 | 4,9 | 5,3 | 5,1 | 5,7 | 7,8 |

**Tabelle 3: Riechtest am trockenen Textil (24 Stunden nach dem Waschverfahren)**

| | - | 1 | 2 | 7 | 3 | 4 | 5 | 6 |
|---|---|---|---|---|---|---|---|---|
| Person 1 | 3 | 3 | 3 | 5 | 3 | 3 | 3 | 7 |
| Person 2 | 2 | 4 | 4 | 3 | 4 | 4 | 4 | 6 |
| Person 3 | 3 | 7 | 5 | 4 | 5 | 4 | 8 | 8 |
| Person 4 | 3 | 6 | 5 | 3 | 5 | 5 | 6 | 7 |
| Person 5 | 4 | 5 | 4 | 3 | 3 | 4 | 4 | 6 |
| Person 6 | 3 | 6 | 5 | 3 | 5 | 2 | 2 | 5 |
| Person 7 | 3 | 4 | 5 | 3 | 4 | 3 | 4 | 6 |
| Person 8 | 2 | 4 | 2 | 2 | 4 | 3 | 3 | 5 |
| Person 9 | 3 | 4 | 3 | 2 | 4 | 3 | 2 | 5 |
| Person 10 | 2 | 3 | 2 | 2 | 3 | 3 | 3 | 4 |
| Mittelwert | 2,8 | 4,6 | 3,8 | 3,0 | 4,0 | 3,4 | 3,9 | 5,9 |

Intensität von 0 bis 10, wobei 0 geruchlos und 10 starkem Geruch entspricht.

## Patentansprüche

1. Verwendung von mindestens einem Polymer ausgewählt aus der Gruppe bestehend aus Polyvinylacetat-Polyalkylenglycol-Copolymer, Polyvinylpyrrolidon-Polyvinylimidazol-Copolymer, und einem Gemisch davon zur Verbesserung der Adsorption von Duftstoffen auf Textilien in einem Waschverfahren, in dem ein Flüssigwaschmittel verwendet wird, wobei das Waschmittel das mindestens eine Polymer und mindestens einen Duftstoff enthält.

2. Verwendung nach Anspruch 1, wobei das Polyvinylacetat-Polyalkylenglycol-Copolymer ein Pfropfpolymerisat ist, erhältlich aus einem Reaktionsgemisch enthaltend Polyalkylenglycol, vorzugsweise Polyethylenglyol, Polypropylenglyol und/oder Polybutylenglyol, bevorzugt Polyethylenglyol, und Vinylacetat.

3. Verwendung nach Anspruch 1 oder 2, wobei das Flüssigwaschmittel bezogen auf sein Gesamtgewicht 0,001 bis 50 Gew.%, vorzugsweise 0,01 bis 10 Gew.%, bevorzugt 2 Gew.% des mindestens einen Polymers enthält.

4. Verwendung nach einem der Ansprüche 1 bis 3, wobei das Flüssigwaschmittel ferner mindestens einen weiteren Bestandteil ausgewählt aus der Gruppe bestehend aus Enzymen, Gerüststoffen, Bleichmittel, Elektrolyten, nichtwässrigen Lösungsmitteln, pH-Stellmitteln, weiteren Geruchsstoffen, Parfümträgern, Fluoreszenzmitteln, Farbstoffen, Hydrotropen, Schauminhibitoren, Silikonölen, Antiredepositionsmitteln, Vergrauungsinhibitoren, Einlaufverhinderern, Knitterschutzmitteln, Farbübertragungsinhibitoren, antimikrobiellen Wirkstoffen, Germiziden, Fungiziden, Antioxidantien, Konservierungsmitteln, Korrosionsinhibitoren, Antistatika, Bittermitteln, Bügelhilfsmitteln, Phobier- und Imprägniermitteln, Quell- und Schiebefestmitteln, weichmachenden Komponenten sowie UV-Absorbern enthält.

## Claims

1. The use of at least one polymer selected from the group consisting of polyvinyl acetate-polyalkylene glycol copolymer, polyvinyl pyrrolidone-polyvinyl imidazole copolymer, and a mixture thereof, for improving the adsorption of fragrances on textiles in a washing process in which a liquid washing agent is used, wherein the washing agent contains the at least one polymer and at least one fragrance.

2. The use according to claim 1, wherein the polyvinyl acetate-polyalkylene glycol copolymer is a graft polymer which can be obtained from a reaction mixture containing polyalkylene glycol, preferably polyethylene glycol, polypropylene glycol and/or polybutylene glycol, more preferably polyethylene glycol, and vinyl acetate.

3. The use according to claim 1 or 2, wherein the liquid washing agent contains, based on the total weight thereof, from 0.001 to 50 wt.%, preferably from 0.01 to 10 wt.%, more preferably 2 wt.%, of the at least one polymer.

4. The use according to one of claims 1 to 3, wherein the liquid washing agent also contains at least one further component selected from the group consisting of enzymes, builders, bleaching agents, electrolytes, non-aqueous solvents, pH adjusting agents, further fragrances, perfume carriers, fluorescing agents, dyes, hydrotropic substances, foam inhibitors, silicone oils, anti-redeposition agents, graying inhibitors, anti-shrink agents, anti-crease agents, dye transfer inhibitors, antimicrobial active ingredients, germicides, fungicides, antioxidants, preservatives, corrosion inhibitors, antistatic agents, bittering agents, ironing aids, repellents and impregnating agents, anti-swelling and anti-slip agents, softening components and UV absorbers.

## Revendications

1. Utilisation d'au moins un polymère choisi dans l'ensemble constitué de copolymère d'acétate de polyvinyle-polyalkylèneglycol, copolymère de polyvinylpyrrolidone-polyvinylimidazole, et un mélange de ceux-ci pour améliorer l'adsorption de parfums sur des textiles lors d'un procédé de lavage dans lequel un détergent liquide est utilisé, le détergent contenant l'au moins un polymère et au moins un parfum.

2. Utilisation selon la revendication 1, dans laquelle le copolymère d'acétate de polyvinyle-polyalkylèneglycol est un polymère greffé, pouvant être obtenu à partir d'un mélange réactionnel contenant du polyalkylèneglycol, de préférence du polyéthylèneglycol, polypropylèneglycol et/ou polybutylèneglycol, de préférence du polyéthylèneglycol, et de l'acétate de vinyle.

3. Utilisation selon la revendication 1 ou 2, dans laquelle le détergent liquide contient, par rapport à son poids total, 0,001 à 50 % en poids, de préférence 0,01 à 10 % en poids, de manière davantage préférée 2 % en poids de l'au moins un polymère.

4. Utilisation selon l'une des revendications 1 à 3, le détergent liquide contenant en outre au moins un autre ingrédient choisi dans l'ensemble constitué d'enzymes, adjuvants, agents de blanchiment, électrolytes, solvants non aqueux, ajusteurs de pH, autres substances odoriférantes, supports de parfum, agents fluorescents, colorants, hydrotropes,
inhibiteurs de mousse, huiles de silicone, agents anti-redéposition, agents anti-grisaillement, agents empêchant la pénétration de la couleur, agents évitant les plis, inhibiteurs de transfert de couleur, principes actifs antimicrobiens, germicides, fongicides, antioxydants, conservateurs, inhibiteurs de corrosion, antistatiques, amérisants, agents facilitant le repassage, répulsifs et agents d'imprégnation, agents gonflants et antidérapants, composants plastifiants et absorbeurs d'UV.
